# EUROPÄISCHE PATENTSCHRIFT

(11) **EP 2 047 113 B1**
(45) Veröffentlichungstag und Bekanntmachung des Hinweises auf die Patenterteilung: **28.12.2011**
(21) Anmeldenummer: 07786687.9
(22) Anmeldetag: 16.08.2007
(51) Int. Cl.: F15B 15/10

(54) **ELEKTROPNEUMATISCHER HYBRIDANTRIEB**
ELECTROPNEUMATIC HYBRID DRIVE
ENTRAÎNEMENT HYBRIDE ÉLECTROPNEUMATIQUE

(30) Priorität: 22.09.2006 DE 102006044954
(43) Veröffentlichungstag der Anmeldung: 15.04.2009
(73) Patentinhaber: FESTO AG & Co. KG, 73734 Esslingen (DE)
(72) Erfinder: NEUMANN, Rüdiger, 73760 Ostfildern (DE); HARTMANN, Armin, 73760 Ostfildern (DE); VOLZER, Johannes, 72535 Heroldstatt (DE)
(74) Vertreter: Abel, Martin
(86) Internationale Anmeldenummer: PCT/EP2007/007237
(87) Internationale Veröffentlichungsnummer: WO 2008/034503

(56) Entgegenhaltungen:
- DE-A1- 10 327 371
- US-A- 6 138 458
- US-A1- 2003 155 194

## Beschreibung

Die Erfindung betrifft einen elektropneumatischen Hybridantrieb, mit mindestens einer mittels kühlluft gekühlten elektrischen Antriebseinheit und mindestens einer mittels Druckluft angetriebenen pneumatischen Antriebseinheit, die abtriebsseitig zusammenarbeiten.

Aus der DE 102 44 260 A1 geht ein elektropneumatischer Hybridantrieb hervor, der eine nach Art eines Pneumatikzylinders ausgebildete pneumatische Antriebseinheit und eine abtriebsseitig mit dieser zusammenarbeitende, als elektrodynamischer Lineardirektantrieb ausgebildete elektrische Antriebseinheit enthält. Durch aufeinander abgestimmte elektrische und pneumatische Ansteuerung können sich die beiden Antriebseinheiten, was die Kraftabgabe anbelangt, entweder ergänzen oder sie können abwechselnd betrieben werden. Dies ermöglicht einen äußerst variantenreichen Einsatz. Allerdings leidet die Leistung der elektrischen Antriebseinheit durch die eigene Wärmeentwicklung. Bei einer Überhitzung können sogar Schäden an einzelnen Komponenten des Hybridantriebes auftreten. Einer vergleichbaren Problematik unterliegt auch der in der DE 103 27 371 A1 beschriebene Hybridantrieb.

Die US 2003/155194A1 beschreibt einen Hybridantrieb der eingangs genannten Art, dessen elektrische Antriebseinheit durch Luft gekühlt wird, die Lüftlagern zugeführt wird.

Es ist die Aufgabe der vorliegenden Erfindung, Maßnahmen zu treffen, die die mögliche Leistungsausbeute bei einem elektropneumatischen Hybridantrieb verbessern.

Zur Lösung dieser Aufgabe wird die beim Betrieb der pneumatischen Antriebseinheit aus dieser verdräugte Abluft zumindest teilweise als Kühlluft durch die elektrische Antriebseinheit hindurchgeleitet.

Somit findet während des Betriebes des Hybridantriebes eine Kühlung der elektrischen Antriebseinheit statt, was Leistungsausbeute und Wirkungsgrad verbessert und zu einer Schonung der der auftretenden Wärme ausgesetzten Bauteile beiträgt. Als Kühlmittel wird dabei nicht ein von extern zugeführtes Medium eingesetzt, sondern die beim Betrieb der pneumatischen Antriebseinheit anfallende Abluft, die bei konventioneller Betriebsweise ungenutzt direkt an die Atmosphäre abgeleitet würde. Durch die Verdrängung aus der pneumatischen Antriebseinheit verfügt die Abluft über die notwendige Strömungsenergie, um durch die elektrische Antriebseinheit hindurchgeleitet werden zu können. Somit erspart man sich zusätzliche Energie für die Bereitstellung und den Transport des Kühlmediums. Überdies erhält man automatisch eine hohe Kühlleistung, die dadurch bedingt ist, dass die aus der pneumatischen Antriebseinheit abgegebene Abluft auf Grund ihrer Expansion stark abgekühlt ist und somit auch bei hoher Umgebungstemperatur ein wirksamer Kühleffekt auftritt. Die Austrittstemperatur der Druckluft kann nahe dem Gefrierpunkt liegen.

Kühlmaßnahmen als solches sind aus vielen Bereichen der Technik bekannt. So wird beispielsweise in der Automobiltechnik zur Kühlung des Antriebsmotors auf Luft- oder Wasserkühlung zurückgegriffen. Das Kühlmedium muss jedoch stets gesondert für den Kühlungszweck bereitgestellt werden.

Die DE 32 21 928 A1 offenbart eine elektropneumatische Vorsteuerstufe für ein pneumatisches Servoventil, die mit Mitteln zur Luftkühlung ausgestattet ist. Die verwendete Kühlluft entstammt zwar dem zugeordneten Servoventil, ist jedoch keine Abluft, sondern wird über eine Düse aus dem Speisekanal abgegriffen, so dass ein erhöhter Fluid- und Energiebedarf auftritt. Es finden sich zudem keine Anhaltspunkte für eine Anwendung zur Kühlung eines elektropneumatischen Hybridantriebes.

Aus der EP 0 917 279 B1 ist eine Klimaanlage bekannt, bei der durch eine elektrisch angetriebene Turbine eine Luftströmung erzeugt wird, die durch einen Wärmetauscher hindurchgeleitet wird und anschließend auch noch zur Kühlung des die Turbine antreibenden Elektromotors genutzt wird. Eine pneumatische Antriebseinheit ist hier nicht vorhanden.

Die US 5,449,961 beschreibt eine Kombination aus einer Gasturbine und einer elektrischen Maschine in Form eines Elektromotors oder Generators. Zur Kühlung der elektrischen Maschine wird aus dem Verdichter der Gasturbine verdichtete Luft abgezweigt. Die Kühlluft ist folglich keine Abluft, sondern wird nur für Kühlzwecke eingesetzt, was den Wirkungsgrad beeinträchtigt.

Vorteilhafte Weiterbildungen der Erfindung gehen aus den Unteransprüchen hervor.

Die in dem Hybridantrieb vereinigten Antriebseinheiten sind bevorzugt Linearantriebseinheiten, können aber prinzipiell auch als Drehantriebseinheiten ausgeführt sein, und auch eine Kombination zwischen linearen und rotativen Antriebseinheiten ist denkbar.

In der Regel wird der Hybridantrieb so ausgebildet sein, dass seine Antriebseinheiten über gesonderte Abtriebsglieder verfügen, die auf ein gemeinsames Kraftabgabeglied einwirken können. Es sind allerdings auch Bauformen möglich, bei denen die Antriebseinheiten über ein gemeinsames Abtriebsglied verfügen, auf das sowohl elektrisch hervorgerufene Antriebskräfte als auch pneumatisch hervorgerufene Antriebskräfte einwirken können.

Um eine besonders wirksame Kühlung der elektrischen Antriebseinheit zu ermöglichen, ist diese zweckmäßigerweise von mindestens einem Kühlluftkanal durchsetzt, der von der als Kühlluft fungierenden Ablauft der pneumatischen Antriebseinheit durchströmbar ist. Vorzugsweise erstreckt sich mindestens ein Kühlluftkanal in einem das Abtriebsglied enthaltenden Antriebsgehäuse der elektrischen Antriebseinheit. Ohne Weiteres können der elektrischen Antriebseinheit mehrere Kühlluftkanäle zugeordnet sein, die gleichzeitig und/oder zeitlich versetzt und hierbei mit gleicher oder mit unterschiedlicher Strömungsrichtung von der Kühlluft durchströmt werden können.

Ein Hindurchleiten von Kühlluft mit entgegengesetzter Strömungsrichtung ist vor allem in Verbindung mit wenigstens zwei Kühlluftkanälen vorteilhaft, die sich längs der Bewegungsrichtung des Abtriebsgliedes der elektrischen Antriebseinheit entlang der Verfahrstrecke des Abtriebsgliedes erstrecken. Dadurch kann eine äußerst gleichmäßige Temperaturverteilung in der elektrischen Antriebseinheit erzeugt werden.

Meist wird das Abtriebsglied der elektrischen Antriebseinheit in einem querschnittsmäßig angepassten Aufnahmeraum eines Gehäuses der elektrischen Antriebseinheit aufgenommen sein und diesen Aufnahmeraum in eine oder zwei Kammern unterteilen. Es ist nun vorteilhaft, wenn mindestens eine dieser Kammern an mindestens einen Kühlluftkanal angeschlossen ist, so dass die zugeführte Kühlluft eine impulsartige Schubunterstützung für das Abtriebsglied der elektrischen Antriebseinheit zu Beginn seiner Verfahrbewegung leisten kann. In der Regel verfügt die Abluft der pneumatischen Antriebseinheit noch über einen ausreichend hohen Restdruck, um kurzzeitig eine Zusatzkraft zu entwickeln. Dadurch kann zumindest der Reibungseinfluss beim Starten der elektrischen Antriebseinheit minimiert oder gar gänzlich kompensiert werden.

Der Hybridantrieb enthält zur pneumatischen Ansteuerung der pneumatischen Antriebseinheit zweckmäßigerweise eine bevorzugt elektrisch ansteuerbare Steuerventileinrichtung, die über einen oder mehrere Abluftausgänge verfügt, von dem bzw. von denen die Kühlluft für die zu kühlende pneumatische Antriebseinheit abgreifbar ist. Beispielsweise kann die Steuerventileinrichtung direkt an der elektrischen Antriebseinheit installiert werden, so dass der oder die Abluftausgänge unmittelbar mit einem oder mehreren Kühlluftkanälen kommunizieren. Alternativ kann aber auch eine Verbindung mittels einer geeigneten Abluftleitung vorgenommen werden, beispielsweise in Gestalt eines flexiblen Schlauches oder einer starren Rohrleitung.

Enthält die Steuerventileinrichtung zwei Abluftausgänge, besteht die Möglichkeit, diese an je einen eigenen Kühlluftkanal anzuschließen oder die Abluftausgänge zusammenzufassen und einen gemeinsamen Anschluss an mindestens einen Kühlluftkanal vorzunehmen.

Nachfolgend wird die Erfindung anhand der beiliegenden Zeichnung näher erläutert. Die darin enthaltenen Figuren 1, 2 und 3 zeigen, in jeweils schematischer Darstellungsweise, verschiedene Ausführungsformen des erfindungsgemäßen Hybridantriebes.

Die abgebildeten Hybridantriebe 1 enthalten jeweils eine elektrische Antriebseinheit 2 und eine pneumatische Antriebseinheit 3, die zu einer Baueinheit zusammengefasst sind. Die Zusammenfassung geschieht exemplarisch mittels einer schematisch angedeuteten starren Verbindungsstruktur 4, über die beispielhaft die Antriebsgehäuse 5, 6 der beiden Antriebseinheiten 2, 3 fest miteinander verbunden sind.

Andere Arten der Zusammenfassung der beiden Antriebseinheiten 2,3 sind ebenfalls denkbar. Beispielsweise könnten die beiden Antriebsgehäuse 5, 6 unmittelbar aneinander angebaut sein oder es könnten diese beiden Antriebsgehäuse 5, 6 in Form eines einheitlichen Antriebsgehäuses realisiert sein.

Jedenfalls verfügen die beiden Antriebsgehäuse 5, 6 über eine feste, lagemäßig unveränderliche Zuordnung.

Die beiden Antriebseinheiten 2, 3 arbeiten abtriebsseitig zusammen. Sie greifen gemeinsam an einem Kraftabgabeglied 7 an, das durch sie zu einer durch Doppelpfeil angedeuteten Kraftabgabebewegung 8 antreibbar ist. Das Kraftabgabeglied 7 ist zweckmäßigerweise mit nicht weiter dargestellten Befestigungsmittels ausgestattet, über die ein zu bewegendes Bauteil angebracht werden kann.

Jede Antriebseinheit 2, 3 enthält ein zu einer durch einen Doppelpfeil angedeuteten Abtriebsbewegung 12, 13 relativ zum zugeordneten Antriebsgehäuse 5, 6 antreibbares Abtriebsglied 14, 15. Diese Abtriebsglieder 14, 15 greifen gemeinsam und gleichzeitig an dem Kraftabgabeglied 7 an. Beispielhaft geschieht dies jeweils über eine sich in der Richtung der Abtriebsbewegung 12, 13 erstreckende Koppelstange 16, wobei jedoch auch andere Kopplungsarten möglich sind.

Durch elektrisch hervorgerufene Antriebskräfte kann das Abtriebsglied 14 der elektrischen Antriebseinheit 2 zu seiner Abtriebsbewegung 12 angetrieben werden. Im Falle der pneumatischen Antriebseinheit 3 werden die zur Erzeugung der Abtriebsbewegung 13 des zugeordneten Abtriebsgliedes 15 dienenden Antriebskräfte pneumatisch, also durch Druckluft erzeugt.

Mittels einer elektronischen Steuereinrichtung 17 ist eine auf den Anwendungsfall abgestellte, aufeinander abgestimmte Betätigung der beiden Antriebseinheiten 2, 3 möglich. Dadurch können die Antriebseinheiten 2, 3 zeitweilig gleichzeitig und/oder zeitweilig alternativ betrieben werden.

Beispielsweise kann zu Beginn der Kraftabgabebewegung 8 ein beiderseitiger Betrieb erfolgen, um eine hohe Beschleunigung zu erreichen. Während einer sich anschließenden Zwischenphase kann dann beispielsweise ein Alleinbetrieb der pneumatischen Antriebseinheit 3 mit bei Bedarf hoher Verfahrgeschwindigkeit stattfinden. Zum Ende der Kraftabgabebewegung 8 hin kann dann beispielsweise ein Alleinbetrieb der elektrischen Antriebseinheit 2 stattfinden, in dessen Rahmen eine exakte Positionierung des Kraftabgabegliedes 7 stattfindet. Eine besonders vorteilhafte Art und Weise der beiderseitigen Ansteuerung wird in der DE 103 27 371 A1 erläutert.

Bei allen Ausführungsbeispielen sind die beiden Antriebseinheiten 2, 3 als Linearantriebe ausgeführt. Die Abtriebsbewegungen 12, 13 sind Linearbewegungen, die zweckmäßigerweise mit der Bewegungsrichtung der ebenfalls linearen Kraftabgabebewegung 8 zusammenfallen. Bei einer nicht näher dargestellten Ausführungsform sind eine oder beide Antriebseinheiten 2, 3 als Drehantriebe ausgeführt, die eine rotative Abtriebsbewegung erzeugen können, aus der beispielsweise eine ebenfalls rotative, beispielsweise schwenkende Kraftabgabebewegung 8 ableitbar ist.

Bei den Ausführungsbeispielen sind die beiden Antriebseinheiten 2, 3 voneinander unabhängig. Sie enthalten die beiden schon erwähnten gesonderten Abtriebsglieder 14, 15, die auf ein gemeinsam zugeordnetes Kraftabgabeglied 7 einwirken. Es wäre jedoch ohne Weiteres auch möglich, beiden Antriebseinheiten 2, 3 ein einziges Abtriebsglied gemeinsam zuzuordnen, das sowohl durch elektrisch hervorgerufene Antriebskräfte als auch durch pneumatisch hervorgerufene Antriebskräfte beaufschlagbar ist. Ein mögliches Ausführungsbeispiel für eine solche Bauart offenbart die DE 102 44 260 A1.

Die elektrische Antriebseinheit 2 könnte beispielsweise ein Spindelantrieb sein, mit einem Elektromotor, der eine Antriebsspindel in Rotation versetzen kann, mit der das Abtriebsglied 14 so in Gewindeeingriff steht, dass es durch die Rotation der Antriebsspindel in die lineare Abtriebsbewegung 12 versetzt wird. Auch ein Zahnriemenantrieb wäre denkbar. Als besonders vorteilhaft wird jedoch eine Realisierung als sogenannter elektrodynamischer Lineardirektantrieb angesehen, wie er auch bei den Ausführungsbeispielen zum Einsatz kommt.

Der Lineardirektantrieb verfügt beispielhaft über einen in seinem Antriebsgehäuse 5 ausgebildeten, sich in Richtung der Abtriebsbewegung 12 erstreckenden Aufnahmeraum 18, in dem das zugehörige Abtriebsglied 14 verschiebbar aufgenommen ist. Durch das Abtriebsglied 14 wird der Aufnahmeraum 18 axial in zwei Kammern 22, 23 unterteilt, deren Volumen sich in Abhängigkeit von der aktuellen Position des Abtriebsglieds 14 verändert. Der Aufnahmeraum 18 ist stirnseitig zweckmäßigerweise verschlossen. Das Abtriebsglied 14 kann kolbenförmig ausgebildet sein.

Die als Lineardirektantrieb ausgebildete elektrische Antriebseinheit 2 enthält zwei auf elektromagnetischer Basis antriebsmäßig zusammenwirkende Antriebseinrichtungen 24, 25, von denen die eine, erste Antriebseinrichtung 24 am Antriebsgehäuse 5 und die andere, zweite Antriebseinrichtung 25 am Abtriebsglied 14 angeordnet ist. Die erste Antriebseinrichtung 24, in der Zeichnung nur strichpunktiert angedeutet, ist von einer Spuleneinrichtung gebildet, die mehrere koaxial aufeinanderfolgende Antriebsspulen enthält. Sie erstreckt sich längs des gesamten Verfahrweges des Abtriebsglieds 14.

Die am Abtriebsglied 14 angeordnete zweite Abtriebseinrichtung 25 ist als Magneteinrichtung ausgeführt und enthält mindestens einen, vorzugsweise jedoch mehrere axial aufeinanderfolgende Permanentmagnete 26, zweckmäßigerweise mit einander entgegengesetzter Polarisierung.

Die beiden Antriebseinrichtungen 24, 25 arbeiten nach dem elektrodynamischen Prinzip zusammen. Über die elektronische Steuereinrichtung 17 können die Antriebsspulen der ersten Antriebseinrichtung 24 einzeln oder in Gruppen zeitlich aufeinanderfolgend erregt werden, wobei das erzeugte Magnetfeld mit den Magnetfeldern der Permanentmagnete 26 der zweiten Antriebseinrichtung 25 zusammenwirkt, so dass sich Rückwirkungskräfte ergeben, die das Abtriebsglied 14, je nach Polungsrichtung, zur Ausführung der Abtriebsbewegung 12 in die eine oder andere Richtung beaufschlagen. Die Rückwirkungskräfte bilden dabei die auf das Abtriebsglied 14 einwirkende Antriebskraft.

Es wäre auch möglich, die erste Antriebseinrichtung 24 am Abtriebsglied 14 und die zweite Antriebseinrichtung 25 am Antriebsgehäuse 5 anzuordnen.

Die pneumatische Antriebseinheit 3 ist ein beispielsweise nach Art eines konventionellen Pneumatikzylinders aufgebauter Linearantrieb, wobei allerdings auch eine kolbenstangenlose Variante einsetzbar wäre. Das Abtriebsglied 15 ist als Kolben ausgebildet, der in einem sich in Richtung der Abtriebsbewegung 13 erstreckenden Innenraum 27 des zugehörigen Antriebsgehäuses 7 angeordnet ist und diesen Innenraum 27 unter Abdichtung axial in zwei Arbeitskammern 28, 29 unterteilt. In jede Arbeitskammer 28, 29 mündet einer von zwei voneinander unabhängigen Fluidkanälen 32, 33, über die Druckluft wahlweise einspeisbar oder abführbar ist, um auf das Abtriebsglied 15 die gewünschte Antriebskraft auszuüben.

Zur entsprechenden Ansteuerung der pneumatischen Antriebseinheit 3 ist eine bevorzugt elektrisch betätigbare Steuerventileinrichtung 34 vorhanden, die über zwei Arbeitsausgänge 35 verfügt, an die jeweils einer der Fluidkanäle 32, 33 angeschlossen ist. Die Steuerventileinrichtung 34 enthält außerdem einen Speiseanschluss 36, der mit einer Druckluftquelle 37 verbunden oder verbindbar ist.

Schließlich enthält die Steuerventileinrichtung 34 auch noch mindestens einen und zweckmäßigerweise zwei Abluftausgänge 38, 39, über die die aus der pneumatischen Antriebseinheit 3 während deren Betriebes verdrängte Abluft zur Atmosphäre ausströmen kann. Unter "Abluft" ist diejenige Luft zu verstehen, die durch das Abtriebsglied 15 momentan aus derjenigen der beiden Arbeitskammern 28, 29 verdrängt wird, die sich auf Grund einer entsprechend orientierten Abtriebsbewegung 13 des Abtriebsglieds 15 im Zustand einer Volumenverringerung befindet.

Der Betriebszustand der Steuerventileinrichtung 34 wird elektrisch durch die elektronische Steuereinrichtung 17 vorgegeben.

Exemplarisch verfügt die Steuerventileinrichtung 34 über eine 5/3-Ventilfunktion, wobei sie als Stetigventileinrichtung ausgeführt sein kann. Eine Realisierung als Schaltventileinrichtung wäre ebenfalls möglich. Sind keine Zwischenstellungen vorzugeben, könnte auch eine 4/2-Ventilfunktion ausreichen. In allen Fällen lässt sich die Funktionalität jeweils durch entweder nur ein einziges Steuerventil oder durch eine funktionell miteinander gekoppelte Mehrfachanordnung von Steuerventilen realisieren.

Der große Vorteil sämtlicher abgebildeter Hybridantriebe besteht darin, dass Mittel vorhanden sind, die bewirken, dass die beim Betrieb der pneumatischen Antriebseinheit 3 anfallende Abluft zumindest teilweise und bevorzugt in ihrer Gesamtheit als Kühlluft durch die elektrische Einheit 2 hindurchgeleitet wird. Die Abluft der pneumatischen Antriebseinheit 3 wird also vor der Abgabe an die Atmosphäre zu Kühlzwecken bezüglich der elektrischen Antriebseinheit 2 eingesetzt. Der Kühlungseffekt ist besonders ausgeprägt, weil die Abluft auf Grund des mit ihrer Abfuhr einhergehenden Entspannungsprozesses eine sehr niedrige Temperatur aufweist. Die Entspannung resultiert daraus, dass die Abluft zuvor zum Hervorrufen einer entgegengesetzten Abtriebsbewegung 13 als unter einem relativ hohen Druck stehende Druckluft in die betreffende Arbeitskammer 28, 29 eingespeist wurde.

Um den gewünschten Kühleffekt zu erreichen, kann die Abluft im Prinzip beliebig durch die elektrische Antriebseinheit 2 hindurchgeleitet werden. Effektiv und dennoch kostengünstig ist eine Anordnung, bei der die Kühlluft das Antriebsgehäuse 5 der elektrischen Antriebseinheit 2 durchströmt. Zusätzlich oder alternativ könnte sie aber auch beispielsweise durch das Abtriebsglied 14 hindurchgeleitet werden.

Bei dem Ausführungsbeispiel der Figur 1 ist das Antriebsgehäuse 5 der elektrischen Antriebseinheit 2 von einem Kühlluftkanal 42 durchsetzt, der sich zweckmäßigerweise in der Richtung der Abtriebsbewegung 12 erstreckt, bevorzugt in der Nähe der dem Antriebsgehäuse 5 zugeordneten Antriebseinrichtung 24. Der Kühlluftkanal 42 ist einenends über eine Abluftleitung 43, beispielsweise ein Schlauch oder eine Rohrleitung, gleichzeitig an beide Abluftausgänge 38, 39 der Steuerventileinrichtung 34 angeschlossen. Andernends kommuniziert der Kühlluftkanal 42 über eine Ausströmöffnung 44 mit der Atmosphäre. Auf Grund der gleichzeitigen Verbindung mit beiden Abluftausgängen 38, 39 wird der Kühlluftkanal 42 bei beiden Bewegungsrichtungen des Abtriebsglieds 15 der pneumatischen Antriebseinheit 3 von einem Kühlluftstrom durchsetzt. Die Zusammenfassung der beiden Abluftausgänge 38, 39 kann beispielsweise über einen entsprechenden Leitungsfitting bewerkstelligt werden.

Es versteht sich, dass in dem Antriebsgehäuse 5 noch weitere Kühlluftkanäle 42 ausgebildet sein können, die ebenfalls aus den beiden Abluftausgängen 38, 39 mit zur Kühlung dienender Abluft gespeist werden.

Auf eine gesonderte Abluftleitung 43 kann verzichtet werden, wenn die Steuerventileinrichtung 34 direkt an das Antriebsgehäuse 5 angebaut ist und über gehäuseinterne Kanäle mit dem mindestens einen Kühlluftkanal 42 kommuniziert.

Bei dem Ausführungsbeispiel der Figur 2 wird die über die beiden Abluftausgänge 38, 39 abgegebene Abluft unabhängig voneinander als Kühlluft an die elektrische Antriebseinheit 2 geleitet. In dem Antriebsgehäuse 5 erstrecken sich wenigstens zwei Kühlluftkanäle 42, die untereinander nicht verbunden sind und die unabhängig voneinander - direkt oder unter Vermittlung einer Abluftleitung 43 - an je einen der beiden Abluftausgänge 38, 39 angeschlossen sind. In Abhängigkeit von der Bewegungsrichtung des Abtriebteils 15 der pneumatischen Antriebseinheit 3 wird somit abwechselnd entweder nur der eine oder nur der andere Kühlluftkanal 42 von Kühlluft durchströmt. Die Ausströmöffnung 44 der Kühlluftkanäle 42 kann wie bei den anderen Ausführungsbeispielen stirnseitig am Antriebsgehäuse 5 vorgesehen sein, was jedoch nicht zwingend ist.

Zweckmäßigerweise sind die beiden Abluftausgänge 38, 39 bei dem Ausführungsbeispiel der Figur 2 so mit den beiden bevorzugt parallel zueinander verlaufenden Kühlluftkanälen 42 verschaltet, dass diese beiden Kühlluftkanäle 42 in der Achsrichtung der Abtriebsbewegung 12 in einander entgegengesetzten Richtungen durchströmt werden. Hierdurch ergibt sich eine besonders gleichmäßige Temperaturverteilung in der elektrischen Antriebseinheit 2. Die Lufteinspeisung in die beiden Kühlluftkanäle 42 kann insbesondere an einander entgegensetzt orientierten Kanalenden geschehen, so dass die Ausströmöffnungen 44 der Kühlluftkanäle 42 ebenfalls einander entgegengesetzt orientiert sein können, insbesondere stirnseitig am Antriebsgehäuse 5.

Eine zur Bewegungsrichtung des Abtriebsgliedes 14 parallele Erstreckung des oder der Kühlluftkanäle 42 hat den Vorteil, dass der gesamte Bereich, in dem eine Wärmeentwicklung stattfindet, der Kühlluft ausgesetzt wird.

Mindestens ein Kühlluftkanal 42 könnte sich auch wendelförmig um den Aufnahmeraum 18 herum erstrecken.

Das Ausführungsbeispiel der Figur 3 stimmt mit demjenigen der Figur 2 abgesehen von einem Unterschied überein. Dieser Unterschied besteht darin, dass die beiden Kühlluftkanäle 42 über je mindestens einen Abzweigkanal 45 an je eine der beiden oben erwähnten Kammern 22, 23 angeschlossen ist, die das Abtriebsglied 14 voneinander abteilt. Dies hat zur Folge, dass von der Abluft der pneumatischen Antriebseinheit 3 ein gewisser Anteil in die angeschlossene Kammer 22, 23 eintreten kann, um so durch Beaufschlagung der Stirnfläche des Abtriebsglieds 14 eine kräftemäßige Unterstützung für den Antrieb des Abtriebsglieds 14 zu liefern. Gerade beim Anfahren der Anordnung, wenn die meist hohe Haftreibung innerhalb der pneumatischen Antriebseinheit 3 überwunden werden muss, ermöglicht eine derartige Maßnahme eine zusätzliche, impulsartige Krafteinbringung. Selbst wenn das Abtriebsglied 14 bezüglich dem zugeordneten Antriebsgehäuse 5 nicht abgedichtet ist, so dass die Abluft auch teilweise in die jeweils andere Kammer überströmen kann, ergibt sich laut durchgeführten Messungen eine die Antriebskraft unterstützende Wirkung.

Es versteht sich, dass man die Abluftausgänge 38, 39 bevorzugt derart über Kreuz mit den beiden Kammern 22, 23 verschaltet, dass stets diejenige Kammer 22, 23 beaufschlagt wird, die bezüglich der Bewegungsrichtung des Kraftabgabegliedes 7 gleich orientiert ist wie die momentan mit Druckluft beaufschlagte Arbeitskammer 28, 29 der pneumatischen Antriebseinheit 3.

Durch die Kraftunterstützung lässt sich der Wirkungsgrad des Hybridantriebes 1 weiter verbessern. Zusammengefasst lässt sich hierzu festhalten, dass bei dem Hybridantrieb 1 gemäß Figur 3 die Abluft der pneumatischen Antriebseinheit 3 zur Kühlung der elektrischen Antriebseinheit 2 eingesetzt wird und auf Grund ihres noch vorhandenen Restdruckes auch verwendbar ist, um eine Zusatz-Antriebskraft innerhalb der elektrischen Antriebseinheit 2 zu erzeugen.

Enthält das Antriebsgehäuse 5 mehrere Kühlluftkanäle 42, können diese in, bevorzugt gleichmäßiger, Verteilung um den Aufnahmeraum 18 herum platziert sein, um eine besonders gleichmäßige Kühlung zu erreichen. Insbesondere wenn das Antriebsgehäuse 5 in seinem den Aufnahmeraum 8 peripher begrenzenden Längenabschnitt als Strangpressteil ausgeführt ist, können auch ein oder mehrere Kühlluftkanäle 42 vorgesehen sein, die sich über eine relativ große Umfangslänge hinweg um die Aufnahmeraum 18 herum erstrecken. Solche Kühlluftkanäle 42 können dann insbesondere einen kreisbogenförmigen Querschnitt aufweisen und bei der Herstellung des Strangpressteils unmittelbar eingeformt werden.

Anstelle in die Wandung des Antriebsgehäuses 5 integriert zu sein, könnte mindestens ein Kühlluftkanal auch in einem eigenständigen Kanalbauteil ausgebildet sein, beispielsweise in einer Kühlluftrohrleitung, das - z.B. außen - an dem Antriebsgehäuse 5 angeordnet ist.

Die Kühlluft kann nach Durchströmen eines Kühlluftkanals 42 direkt an die umgebende Atmosphäre abgeführt werden. Es besteht jedoch auch die Möglichkeit, an die betreffende Ausströmöffnung 44 einen Schalldämpfer anzuschließen, der das Ausströmgeräusch mindert.

## Patentansprüche

1. Elektropneumatischer Hybridantrieb, mit mindestens einer mittels Kühlluft gekühlten elektrischen Antriebseinheit (2) und mindestens einer mittels Druckluft angetriebenen pneumatischen Antriebseinheit (3), die abtriebsseitig zusammenarbeiten, **dadurch gekennzeichnet, dass** Mittel (42) vorhanden sind, um die beim Betrieb der pneumatischen Antriebseinheit (3) aus dieser verdrängte Abluft zumindest teilweise als Kühlluft durch die elektrische Antriebseinheit (2) hindurchzuleiten.

2. Hybridantrieb nach Anspruch 1, **dadurch gekennzeichnet, dass** die mindestens eine elektrische Antriebseinheit (2) eine Linearantriebseinheit ist.

3. Hybridantrieb nach Anspruch 1 oder 2, **dadurch gekennzeichnet, dass** die mindestens eine pneumatische Antriebseinheit (3) eine Linearantriebseinheit ist.

4. Hybridantrieb nach einem der Ansprüche 1 bis 3, **dadurch gekennzeichnet, dass** die Antriebseinheiten (2, 3) über gesonderte, auf ein gemeinsames Kraftabgabeglied (8) einwirkende Abtriebsglieder (14, 15) verfügen.

5. Hybridantrieb nach einem der Ansprüche 1 bis 4, **dadurch gekennzeichnet, dass** die pneumatische Antriebseinheit (3) ein in einem Antriebsgehäuse (6) bewegbar aufgenommenes kolbenförmiges Abtriebsglied (15) aufweist, das wenigstens einseitig und bevorzugt beidseitig mit Druckluft beaufschlagbar ist.

6. Hybridantrieb nach einem der Ansprüche 1 bis 5, **dadurch gekennzeichnet, dass** die elektrische Antriebseinheit (2) einen elektrodynamischen Direktantrieb, insbesondere einen Lineardirektantrieb, enthält.

7. Hybridantrieb nach einem der Ansprüche 1 bis 6, **dadurch gekennzeichnet, dass** die elektrische Antriebseinheit (2) von mindestens einem Kühlluftkanal (42) durchsetzt ist, der von der als Kühlluft fungierenden Abluft der pneumatischen Antriebseinheit (3) durchströmt wird.

8. Hybridantrieb nach Anspruch 7, **dadurch gekennzeichnet, dass** die elektrische Antriebseinheit (2) über mehrere Kühlluftkanäle (42) verfügt.

9. Hybridantrieb nach Anspruch 8, **dadurch gekennzeichnet, dass** mehrere nicht miteinander verbundene und unabhängig voneinander von Kühlluft durchströmbare Kühlluftkanäle (42) vorhanden sind.

10. Hybridantrieb nach Anspruch 8 oder 9, **dadurch gekennzeichnet, dass** die elektrische Antriebseinheit (2) über wenigstens zwei sich in der gleichen Richtung erstreckende Kühlluftkanäle (42) verfügt, die in einander entgegengesetzten Richtungen von Kühlluft durchströmbar sind.

11. Hybridantrieb nach einem der Ansprüche 7 bis 10, **dadurch gekennzeichnet, dass** sich der mindestens eine Kühlluftkanal (42) parallel zur Bewegungsrichtung des Abtriebsgliedes (14) der elektrischen Antriebseinheit (2) erstreckt.

12. Hybridantrieb nach einem der Ansprüche 7 bis 11, **dadurch gekennzeichnet, dass** die elektrische Antriebseinheit (2) über ein Antriebsgehäuse (5) verfügt, in dem der mindestens eine Kühlluftkanal (42) ausgebildet ist.

13. Hybridantrieb nach einem der Ansprüche 7 bis 12, **dadurch gekennzeichnet, dass** die elektrische Antriebseinheit (2) mindestens ein zur Ausführung einer Abtriebsbewegung (12) elektrisch antreibbares Abtriebsglied (14) enthält, das mindestens eine Kammer (22, 23) begrenzt, die an mindestens einen Kühlluftkanal (42) angeschlossen ist.

14. Hybridantrieb nach einem der Ansprüche 1 bis 13, **dadurch gekennzeichnet, dass** er eine zur Steuerung der Druckluftbeaufschlagung der mindestens einen pneumatischen Antriebseinheit (3) vorgesehene Steuerventileinrichtung (34) aufweist, die über mindestens einen Abluftausgang (38, 39) verfügt, von dem die Kühlluft für die mindestens eine elektrische Antriebseinheit (2) abgegriffen wird.

15. Hybridantrieb nach Anspruch 14, **dadurch gekennzeichnet, dass** der mindestens eine Abluftausgang (38, 39) über mindestens eine Abluftleitung (43) an mindestens einen die elektrische Antriebseinheit (2) durchsetzenden Kühlluftkanal (42) angeschlossen ist.

16. Hybridantrieb nach Anspruch 14 oder 15, **dadurch gekennzeichnet, dass** die Steuerventileinrichtung (34) über zwei Abluftausgänge (38, 39) verfügt, die zur Abgabe der Kühlluft zusammengefasst sind.

17. Hybridantrieb nach einem der Ansprüche 14 bis 16, **dadurch gekennzeichnet, dass** die Steuerventileinrichtung (34) über zwei Abluftausgänge (38, 39) verfügt, die gemeinsam an mindestens einen die elektrische Antriebseinheit (2) durchsetzenden Kühlluftkanal (42) angeschlossen sind.

18. Hybridantrieb nach Anspruch 14 oder 15, **dadurch gekennzeichnet, dass** die Steuerventileinrichtung (34) über zwei Abluftausgänge (38, 39) verfügt, deren Abluft unabhängig voneinander als Kühlluft an die elektrische Antriebseinheit (2) geleitet wird.

## Claims

1. Electropneumatic hybrid drive, comprising at least one electric drive unit (2) cooled by means of cooling air and at least one pneumatic drive unit (3) driven by means of compressed air, which act together on the drive side, **characterised in that** means (42) are provided for carrying the exhaust air displaced from the pneumatic drive unit (3) during its operation at least partially through the electric drive unit (2) to act as cooling air.

2. Hybrid drive according to claim 1, **characterised in that** the at least one electric drive unit (2) is a linear drive unit.

3. Hybrid drive according to claim 1 or 2, **characterised in that** the at least one pneumatic drive unit (3) is a linear drive unit.

4. Hybrid drive according to any of claims 1 to 3, **characterised in that** the drive units (2, 3) are provided with separate output members (14, 15) acting on a common power output member (8).

5. Hybrid drive according to any of claims 1 to 4, **characterised in that** the pneumatic drive unit (3) comprises a piston-shaped output member (15) which is movably accommodated in a drive housing (6) and to at least one end and preferably to both ends of which compressed air can be applied.

6. Hybrid drive according to any of claims 1 to 5, **characterised in that** the electric drive unit (2) includes an electrodynamic direct drive, in particular a direct linear drive.

7. Hybrid drive according to any of claims 1 to 6, **characterised in that** at least one cooling air passage (42) through which the exhaust air of the pneumatic drive unit (3), which acts as cooling air, flows passes through the electric drive unit (2).

8. Hybrid drive according to claim 7, **characterised in that** the electric drive unit (2) is provided with a plurality of cooling air passages (42).

9. Hybrid drive according to claim 8, **characterised in that** a plurality of cooling air passages (42) is provided, which are not connected to one another and through which cooling air can flow independently.

10. Hybrid drive according to claim 8 or 9, **characterised in that** the electric drive unit (2) is provided with at least two cooling air passages (42) which extend in the same direction and through which cooling air can flow in opposite directions.

11. Hybrid drive according to any of claims 7 to 10, **characterised in that** the at least one cooling air passage (42) extends parallel to the direction of movement of the output member (14) of the electric drive unit (2).

12. Hybrid drive according to any of claims 7 to 11, **characterised in that** the electric drive unit (2) has a drive housing (5) in which the at least one cooling air passage (42) is formed.

13. Hybrid drive according to any of claims 7 to 12, **characterised in that** the electric drive unit (2) comprises at least one output member (14) which can be driven electrically to perform an output movement (12) and which bounds at least one chamber (22, 23) connected to at least one cooling air passage (42).

14. Hybrid drive according to any of claims 7 to 13, **characterised in that** it comprises a control valve device (34) which is provided for the control of the application of compressed air to the at least one pneumatic drive unit (3) and which has at least one exhaust air outlet (38, 39) from which the cooling air for the at least one electric drive unit (2) is tapped.

15. Hybrid drive according to claim 14, **characterised in that** the at least one exhaust air outlet (38, 39) is connected to at least one cooling air passage (42) passing through the electric drive unit (2) via at least one exhaust air line (43).

16. Hybrid drive according to claim 14 or 15, **characterised in that** the control valve device (23) comprises two exhaust air outlets (38, 39) which are combined for the delivery of the cooling air.

17. Hybrid drive according to any of claims 14 to 16, **characterised in that** the control valve device (23) comprises two exhaust air outlets (38, 39) which are jointly connected to the at least one cooling air passage (42) passing through the electric drive unit (2).

18. Hybrid drive according to claim 14 or 15, **characterised in that** the control valve device (23) comprises two exhaust air outlets (38, 39) the exhaust air of which is separately delivered to the electric drive unit (2) to act as cooling air.

## Revendications

1. Entraînement hybride électropneumatique, avec au moins une unité d'entraînement électrique (2) refroidie par de l'air de refroidissement et au moins une unité d'entraînement pneumatique (3) actionnée par de l'air comprimé, lesquelles coopèrent côté sortie, **caractérisé en ce que** des moyens (42) sont présents pour envoyer au moins partiellement l'air de sortie sortant de l'unité d'entraînement pneumatique (3) lors du fonctionnement de celle-ci à travers l'unité d'entraînement électrique (2) en tant qu'air de refroidissement.

2. Entraînement hybride selon la revendication 1, **caractérisé en ce que** l'unité d'entraînement électrique (2) au nombre d'au moins un est une unité d'entraînement linéaire.

3. Entraînement hybride selon la revendication 1 ou 2, **caractérisé en ce que** l'unité d'entraînement pneumatique (3) au nombre d'au moins un est une unité d'entraînement linéaire.

4. Entraînement hybride selon l'une des revendications 1 à 3, **caractérisé en ce que** les unités d'entraînement (2, 3) disposent d'organes de sortie (14, 15) séparés agissant sur un organe de délivrance de force (8) commun.

5. Entraînement hybride selon l'une des revendications 1 à 4, **caractérisé en ce que** l'unité d'entraînement pneumatique (3) présente un organe de sortie (15) en forme de piston logé mobile dans un boîtier d'entraînement (6), organe qui peut être exposé à de l'air comprimé au moins d'un côté et de préférence des deux côtés.

6. Entraînement hybride selon l'une des revendications 1 à 5, **caractérisé en ce que** l'unité d'entraînement électrique (2) contient un entraînement direct électrodynamique, en particulier un entraînement direct linéaire.

7. Entraînement hybride selon l'une des revendications 1 à 6, **caractérisé en ce que** l'unité d'entraînement électrique (2) est traversée par au moins un canal d'air de refroidissement (42) qui est traversé par l'air de sortie de l'unité d'entraînement pneumatique servant d'air de refroidissement.

8. Entraînement hybride selon la revendication 7, **caractérisé en ce que** l'unité d'entraînement électrique (2) dispose de plusieurs canaux d'air de refroidissement (42).

9. Entraînement hybride selon la revendication 8, **caractérisé en ce que** plusieurs canaux d'air de refroidissement (42) non reliés entre eux et pouvant être traversés indépendamment les uns des autres par l'air de refroidissement sont présents.

10. Entraînement hybride selon la revendication 8 ou 9, **caractérisé en ce que** l'unité d'entraînement linéaire (2) dispose d'au moins deux canaux d'air de refroidissement (42) s'étendant dans la même direction, qui peuvent être traversés par de l'air de refroidissement dans des directions mutuellement opposées.

11. Entraînement hybride selon l'une des revendications 7 à 10, **caractérisé en ce que** le canal d'air de refroidissement (42) au nombre d'au moins un s'étend parallèlement à la direction de déplacement de l'organe de sortie (14) de l'unité d'entraînement électrique (2).

12. Entraînement hybride selon l'une des revendications 7 à 11, **caractérisé en ce que** l'unité d'entraînement électrique (2) dispose d'un boîtier d'entraînement (5) dans lequel est formé le canal d'air de refroidissement (42) au nombre d'au moins un.

13. Entraînement hybride selon l'une des revendications 7 à 12, **caractérisé en ce que** l'unité d'entraînement électrique (2) contient au moins un organe de sortie (14) pouvant être entraîné électriquement pour exécuter un mouvement de sortie (12), organe qui délimite au moins une chambre (22, 23) qui est raccordée à au moins un canal d'air de refroidissement (42).

14. Entraînement hybride selon l'une des revendications 1 à 13, **caractérisé en ce qu'**il présente un dispositif à vanne de commande (34) prévu pour commander l'exposition à la pression de l'unité d'entraînement pneumatique (3) au nombre d'au moins un, dispositif qui dispose d'au moins une sortie d'air (38, 39) depuis laquelle est prélevé l'air de refroidissement pour l'unité d'entraînement électrique (2) au nombre d'au moins un.

15. Entraînement hybride selon la revendication 14, **caractérisé en ce que** la sortie d'air (38, 39) au nombre d'au moins un est raccordée par au moins une conduite d'air de sortie (43) à au moins un canal d'air de refroidissement (42) traversant l'unité d'entraînement électrique (2).

16. Entraînement hybride selon la revendication 14 ou 15, **caractérisé en ce que** le dispositif à vanne de commande (34) dispose de deux sorties d'air (38, 39) qui sont réunies pour délivrer l'air de refroidissement.

17. Entraînement hybride selon l'une des revendications 14 à 16, **caractérisé en ce que** le dispositif à vanne de commande (34) dispose de deux sorties d'air (38, 39) qui sont raccordées en commun à au moins un canal d'air de refroidissement (42) traversant l'unité d'entraînement électrique (2).

18. Entraînement hybride selon la revendication 14 ou 15, **caractérisé en ce que** le dispositif à vanne de commande (34) dispose de deux sorties d'air (38, 39) dont l'air de sortie est envoyé indépendamment l'une de l'autre, en tant qu'air de refroidissement, à l'unité d'entraînement électrique.
